# EUROPÄISCHE PATENTSCHRIFT

(11) **EP 3 218 612 B1**
(45) Veröffentlichungstag und Bekanntmachung des Hinweises auf die Patenterteilung: **10.07.2019**
(21) Anmeldenummer: 15790103.4
(22) Anmeldetag: 02.11.2015
(51) Int. Cl.: F15B 15/24

(54) **ZYLINDERANORDNUNG MIT EINSTELLBAREM ANSCHLAG**
CYLINDER ASSEMBLY HAVING AN ADJUSTABLE STOP
ENSEMBLE CYLINDRE MUNI D'UNE BUTÉE RÉGLABLE

(30) Priorität: 10.11.2014 DE 102014116328
(43) Veröffentlichungstag der Anmeldung: 20.09.2017
(73) Patentinhaber: Amazonen-Werke H. Dreyer GmbH & Co. KG, 49205 Hasbergen (DE)
(72) Erfinder: TROEBNER, Michael, 49076 Osnabrück (DE)
(86) Internationale Anmeldenummer: PCT/EP2015/075435
(87) Internationale Veröffentlichungsnummer: WO 2016/074963

(56) Entgegenhaltungen:
- EP-B1- 1 653 088
- DE-C1- 19 903 130

## Beschreibung

Die Erfindung betrifft eine Zylinderanordnung gemäß des Patentanspruches 1.

Eine derartige Zylinderanordnung ist in EP 1 653 088 B1 beschrieben. Bei dieser Zylinderanordnung sind Distanzscheiben einer Distanzscheibenanordnung vorgesehen, um das Einfahren der Kolbenstange relativ zum Zylindergehäuse zu begrenzen. Diese Distanzscheiben sind in eine Aufbewahrstellung und in eine Anschlagstellung verbringbar. In der Anschlagstellung umfassen die Distanzscheiben die Kolbenstange zumindest teilweise und liegen zumindest teilweise an der Kolbenstange an. Hierdurch kann es in nachteiliger Weise zu Beschädigungen, Zerkratzen sowie einem Verschleißen der Kolbenstange durch die sich in Anschlagposition befindlichen Distanzscheiben kommen.

Die DE 199 03 130 C1 offenbart eine Spannvorrichtung für ein Werkstück, mit einem stirnseitig an einer Betätigungseinrichtung angeordneten Lagerungskopf, an dem ein Spannarm schwenkbeweglich gelagert ist, wobei eine Betätigungsstange der Betätigungseinrichtung in den Lagerungskopf eintaucht und dort derart mit dem Spannarm in Wirkverbindung steht, dass dieser bei einer Vorwärtsbewegung der Betätigungsstange eine Schließbewegung und bei einer Rückwärtsbewegung der Betätigungsstange eine Öffnungsbewegung ausführt, und mit Mitteln zur variablen Vorgabe des Öffnungshubes des Spannarmes, die einen Anschlagkörper enthalten, der derart im Lagerungskopf positionierbar ist, dass ein mit der Betätigungsstange verbundener Gegenanschlag bei der Rückwärtsbewegung der Betätigungsstange auf ihn auflaufen kann.

Zu diesem Zweck sind unterschiedlich hohe Anschlagkörper vorhanden, die wahlweise eingesetzt werden, oder eine Installationsöffnung mit unterschiedlichen Bestückungsplätzen für je einen Anschlagkörper, oder unterschiedliche Installationsöffnungen zum Bestücken mit je einem Anschlagkörper.

Ferner ist ein Bewegungsspiel zwischen dem eingesetzten Anschlagkörper und der Betätigungsstange vorhanden, sodass die Bewegung der Betätigungsstange während des Übergangs zwischen der Offenstellung und der Schließstellung nicht behindert wird. Zudem kann der Anschlagkörper flexibel sein und die Betätigungsstange klammerartig hintergreifen, sodass eine Verliersicherung durch Aufclipsen des eingesetzten Anschlagkörpers gegeben ist.

Der Erfindung liegt die Aufgabe zu Grunde, in einfacher Weise sicherzustellen, dass die sich in Anschlagposition befindlichen Distanzscheiben die Kolbenstange nicht beschädigen.

Diese Aufgabe wird erfindungsgemäß dadurch gelöst, dass die Distanzscheibenanordnung eine Aufnahmevorrichtung zur Aufnahme der Distanzscheiben in ihrer Anschlagstellung aufweist, dass die in ihrer Anschlagstellung in der Aufnahmevorrichtung angeordneten Distanzscheiben einen radialen Abstand zur Kolbenstange aufweisen, und dass die Distanzscheibe durch Reibschluss in der Aufnahmevorrichtung gehalten werden.

Infolge dieser Maßnahme wird auf einfache Weise sichergestellt, dass die Distanzscheiben bei sich in Anschlagstellung befindlicher Position keinen Kontakt mit der Kolbenstange haben. Somit wird ein zerkratzen und verschleißen der Kolbenstange sicher vermieden.

Um die Distanzscheiben in einfacher Weise in ihrer Aufnahmevorrichtung in der zu der Kolbenstange beabstandeten Position sicher zu halten, ist vorgesehen, dass die Distanzscheiben eine größere Außenform als die Innenform der Aufnahmevorrichtung aufweisen, dass die Außenform der Distanzscheiben zur Anordnung in die Aufnahmevorrichtung verkleinerbar ist. Durch das Bestreben der Distanzscheiben, sich nach dem zusammendrücken und dem Verbringen in die Aufnahmevorrichtung, wieder auszudehnen, klemmen sich die Distanzscheiben in der Aufnahmevorrichtung fest und sind hier so sicher positioniert.

Damit die Distanzscheiben sich in einfacher Weise in der Aufnahmevorrichtung verklemmen können und andererseits durch Zusammendrücken aus der Aufnahmevorrichtung herausgenommen werden können, ist vorgesehen, dass die Distanzscheiben aus einem elastisch verformbaren Material bestehen.

Eine einfache Sicherung der Distanzscheiben in der Aufnahmevorrichtung lässt sich dadurch erreichen, dass die Distanzscheiben durch Reibschluss in der Aufnahmevorrichtung gehalten werden.

Auch kann eine sichere Aufbewahrung der Distanzscheiben in der Aufnahmevorrichtung dadurch erreicht werden, dass die Distanzscheiben formschlüssig in der Aufnahmevorrichtung gehalten werden.

Um die Distanzscheiben in sinnvoller Weise in der Aufnahmevorrichtung positionieren zu können, ist vorgesehen, dass die Distanzscheiben eine an die Innenform der Aufnahmevorrichtung angepasste Außenkontur aufweisen.

In einer Ausgestaltung ist vorgesehen, dass die Aufnahmevorrichtung an der Kolbenstange in deren freien Endbereich angeordnet ist.

In einer anderen Ausgestaltung ist vorgesehen, dass die Aufnahmevorrichtung an dem Zylindergehäuse des Zylinders angeordnet ist.

Um die Distanzscheiben auch bei Nichtverwendung vorteilhaft an der Maschine aufbewahren zu können, ist vorgesehen, dass im Bereich der Zylinderanordnung zumindest eine Aufbewahrvorrichtung für nicht im Bereich der Kolbenstange angeordnete Distanzscheiben vorgesehen ist.

Hierbei kann die zumindest eine Aufbewahrvorrichtung an der Kolbenstange in deren freien Endbereich oder an dem Zylindergehäuse des Zylinders angeordnet sein.

Weitere Einzelheiten der Erfindung sind der Beispielsbeschreibung und den Zeichnungen zu entnehmen. Die Zeichnungen zeigen
- Fig.1: den ausgefahrenen Hydraulikzylinder mit der Distanzscheibenanordnung in perspektivischer Darstellung,
- Fig.2: den eingefahrenen Hydraulikzylinder mit der Distanzscheibenanordnung in perspektivischer Darstellung,
- Fig.3: eine Distanzscheibe der Distanzscheibenanordnung in Vorderansicht und
- Fig.4: den eingefahrenen Hydraulikzylinder mit der Distanzscheibenanordnung in Seitenansicht und Teilschnitt.

Der hydraulische Zylinder 1 ist Bestandteil einer Zylinderanordnung. Diese Zylinderanordnung weist den Zylinder 1 mit dem Zylindergehäuse 2 und eine einfahrbare und ausfahrbare, aus den Zylindergehäuse 2 ragende Kolbenstange 3 auf. Die Kolbenstange 3 ist in dem Zylindergehäuse 2 in bekannter und daher nicht dargestellter Weise mit einem Kolben verbunden. An dem Zylindergehäuse 2 sind Hydraulikanschlüsse 4 in bekannter Weise angeordnet, um die Kolbenstange 3 gegenüber dem Zylindergehäuse 2 ein- und ausfahren zu können. Die Hydraulikanschlüsse 4 sind über nicht dargestellte Hydraulikleitungen mit einer ebenfalls nicht dargestellten Hydraulikanlage bekannter Weise verbunden.

Um das Einfahren der Kolbenstange 3 zur Einstellung von Werkzeugen oder für andere Funktionen, ist eine Distanzscheibenanordnung 5 den Zylinder 1 zugeordnet. Diese Distanzscheibenanordnung 5 weist Distanzscheiben 6 auf. Je nachdem wie weit die Kolbenstange 3 zur Einstellung von Werkzeugen oder für andere Funktionen eingefahren werden soll bzw. muss wird eine entsprechende Anzahl von Distanzscheiben 6 im Bereich der Kolbenstange 3 platziert. Hierzu weist die Distanzscheibenanordnung 5 eine Aufnahmevorrichtung 7 zur Aufnahme der Distanzscheiben 6 in ihrer Anschlagstellung auf. Diese Aufnahmevorrichtung 7 ist im Bereich der Kolbenstange 3 angeordnet. Im Ausführungsbeispiel ist die Aufnahmevorrichtung 7 an dem freien Endbereich 8 der Kolbenstange 3 für die Aufnahme der Distanzscheiben 6 in ihrer Anschlagstellung an dem Zylindergehäuse 2 angeordnet. Es ist auch möglich, eine Aufnahmevorrichtung für die nicht in Anschlagstellung befindlichen Distanzscheiben 6 in nicht dargestellter Weise an Zylindergehäuse 2 anzuordnen.

Die Distanzscheiben 6 weisen durch eine Aussparung eine Innenform auf, die an die Kolbenstange 3 angepasst ist. Diese Aufnahmevorrichtung 7 weist eine Innenform auf, die an die Außenkontur der Distanzscheiben 6 angepasst ist. Somit weisen die Distanzscheiben 6 eine an die Innenform der Aufnahmevorrichtung 7 angepasste Außenkontur auf. Die in ihrer Anschlagstellung in der Aufnahmevorrichtung 7 angeordneten Distanzscheiben 6 weisen einen radialen Abstand zur Kolbenstange 3 auf, so dass hier ein Freiraum 9 entsteht. Durch diese Anordnung befinden sich die Distanzscheiben 6 in ihrer Anschlagstellung immer in ausreichender Weise beabstandet zu der Kolbenstange 3. Hierdurch werden Beschädigungen, wie ein Zerkratzen oder Verschleißen der Kolbenstange 3 durch die Distanzscheiben 6 vermieden.

Die Distanzscheiben 6 weisen eine größere Außenform als die Innenform der Aufnahmevorrichtung 7 auf. Um die Distanzscheiben 6 in der Aufnahmevorrichtung 7 anordnen zu können, ist die Außenform der Distanzscheiben 6 zur Anordnung in die Aufnahmevorrichtung 7 zu verkleinern. Dieses Verkleinern geschieht durch Zusammendrücken der Distanzscheiben 6, die aus einem elastisch verformbaren Material bestehen. In Fig.3 ist mit durchzogen Linien die Form der Distanzscheibe 6 in etwas zusammengedrückter Form bei Anordnung in der Aufnahmevorrichtung 7 und mit gestrichelten Linien die entsprechende entspannte Form der aus einem elektrischen Material bestehende Distanzscheiben 6 dargestellt. Nach dem Einsetzen der Distanzscheiben 6 in die Aufnahmevorrichtung 7 wollen sich die zusammen gedrückten Distanzscheiben 6 wieder auszudehnen und legen sich mit ihren Außenseiten an den Innenbereich der Aufnahmevorrichtung 7 an. Hierdurch Verklemmen sich die Distanzscheiben 6 in der Aufnahmevorrichtung 7, dass sie durch Reibschluss in der Aufnahmevorrichtung 7 gehalten werden. Zusätzlich kann in nicht dargestellter Weise, um die formschlüssig in der Aufnahmevorrichtung 7 angeordneten Distanzscheiben 6 zusätzlich zu sichern, noch eine mechanische, nicht dargestellte Sicherungsvorrichtung vorhanden sein.

Wie erwähnt, werden die Distanzscheiben 6 in der erforderlichen Anzahl, je nachdem wie der Einfahrweg der Kolbenstange 3 begrenzt werden muss, auf die Kolbenstange 3 und in die Aufnahmevorrichtung 7 eingesetzt. Hierbei bilden die Distanzscheiben 6 einen mechanischen Anschlag. Somit hängt die Anschlagposition von der Anzahl in Anschlagstellung gebrachten Distanzscheiben 6 ab. Dieser Anschlag ist zwischen dem Zylindergehäuse 2 und den mit der Kolbenstange 3 verbundenen Anschlagelementen und der zugeordneten Distanzscheibenanordnung 5 sowie der Aufnahmevorrichtung 7 ausgebildet.

Die Distanzscheiben 6 bilden also in der Anschlagstellung, d.h., wenn sie im Bereich der Kolbenstange 3 angeordnet sind, einen mechanischen Anschlag und begrenzen so das Einfahren der Kolbenstange 3 relativ zum Zylindergehäuse 2.

Für nicht im Bereich der Kolbenstange 3 angeordnete Distanzscheiben 6 ist im Bereich der Zylinderanordnung eine Aufbewahrvorrichtung 9 vorgesehen. Diese Aufbewahrvorrichtung 9 ist im Ausführungsbeispiel am Rahmen zählen der Maschine angeordnet. Grundsätzlich kann diese Aufbewahrvorrichtung 9 an jeder Stelle einer Maschine, so auch an der Kolbenstange 3 in deren freien Endbereich 8 oder an dem Zylindergehäuse 2 des Zylinders 1 angeordnet sein.

## Patentansprüche

1. Zylinderanordnung mit einem Zylinder (1), welcher ein Zylindergehäuse (2) und eine einfahrbare und ausfahrbare, aus dem Zylindergehäuse (2) ragende Kolbenstange (3) aufweist, und einer Distanzscheibenanordnung (5) mit in eine Aufbewahrstellung und in eine Anschlagstellung verbringbaren Distanzscheiben (6), wobei die Distanzscheiben (6) in der Anschlagstellung einen mechanischen Anschlag bilden und das Einfahren der Kolbenstange (3) relativ zum Zylindergehäuse (2) begrenzen, um eine Anschlagposition für die Kolbenstange (3) zu definieren, wobei die Anschlagposition von der Anzahl in Anschlagstellung gebrachten Distanzscheiben (6) abhängt, wobei die Distanzscheiben (6) eine an die Kolbenstange (3) angepasste Form aufweisen und in der Anschlagstellung die Kolbenstange (3) zumindest teilweise umgebend angeordnet sind, wobei der Anschlag zwischen dem Zylindergehäuse (2) und dem mit der Kolbenstange (3) verbundenen Anschlagelement und der zugeordneten Distanzscheibenanordnung (5) ausgebildet ist, wobei die Distanzscheibenanordnung (5) eine Aufnahmevorrichtung zur Aufnahme der Distanzscheiben (6) in ihrer Anschlagstellung aufweist, dass die in ihrer Anschlagstellung in der Aufnahmevorrichtung (7) angeordneten Distanzscheiben (6) einen radialen Abstand zur Kolbenstange (3) aufweisen, und dass die Distanzscheiben (6) durch Reibschluss in der Aufnahmevorrichtung (7) gehalten werden.

2. Zylinderanordnung der Anspruch 1, wobei die Distanzscheiben (6) eine größere Außenform als die Innenform der Aufnahmevorrichtung (7) aufweisen, und wobei die Außenform der Distanzscheiben (6) zur Anordnung in die Aufnahmevorrichtung (7) verkleinerbar ist.

3. Zylinderanordnung nach zumindest einem der vorstehenden Ansprüche, wobei die Distanzscheiben (6) aus einem elastisch verformbaren Material bestehen.

4. Zylinderanordnung nach zumindest einem der vorstehenden Ansprüche, wobei die Distanzscheiben (6) formschlüssig in der Aufnahmevorrichtung (7) gehalten werden.

5. Zylinderanordnung nach zumindest einem der vorstehenden Ansprüche, wobei die Distanzscheiben (6) eine an die Innenform der Aufnahmevorrichtung (7) angepasste Außenkontur aufweisen.

6. Zylinderanordnung nach Anspruch 1, wobei die Aufnahmevorrichtung (7) an der Kolbenstange (3) in deren freiem Endbereich (8) angeordnet ist.

7. Zylinderanordnung nach Anspruch 1, wobei die Aufnahmevorrichtung (7) an dem Zylindergehäuse (2) des Zylinders (1) angeordnet ist.

8. Zylinderanordnung nach zumindest einem der vorstehenden Ansprüche, wobei im Bereich der Zylinderanordnung zumindest eine Aufbewahrvorrichtung (9) für nicht im Bereich der Kolbenstange (3) angeordnete Distanzscheiben (6) vorgesehen ist.

9. Zylinderanordnung nach Anspruch 8, wobei die zumindest eine Aufbewahrvorrichtung (9) an der Kolbenstange in deren freiem Endbereich angeordnet ist.

10. Zylinderanordnung nach Anspruch 8, wobei die zumindest eine Aufbewahrvorrichtung (9) an dem Zylindergehäuse des Zylinders angeordnet ist.

## Claims

1. Cylinder arrangement having a cylinder (1) which has a cylinder housing (2) and a retractable and extendable piston rod (3) which protrudes out of the cylinder housing (2), and having a spacer disc arrangement (5) with spacer discs (6) which can be moved into a storage position and into a stop position, the spacer discs (6) forming a mechanical stop in the stop position and restricting the retraction of the piston rod (3) relative to the cylinder housing (2), in order to define a stop position for the piston rod (3), the stop position being dependent on the number of spacer discs (6) which are moved into the stop position, the spacer discs (6) having a shape which is adapted to the piston rod (3) and, in the stop position, being arranged so as to surround the piston rod (3) at least partially, the stop being configured between the cylinder housing (2) and the stop element which is connected to the piston rod (3) and the associated spacer disc arrangement (5), the spacer disc arrangement (5) having a receiving apparatus for receiving the spacer discs (6) in their stop position, that the spacer discs (6) which are arranged in their stop position in the receiving apparatus (7) are at a radial spacing from the piston rod (3), and that the spacer discs (6) are held in the receiving apparatus (7) by way of a frictionally locking connection.

2. Cylinder arrangement of Claim 1, the spacer discs (6) having a larger outer shape than the inner shape of the receiving apparatus (7), and it being possible for the outer shape of the spacer discs (6) to be reduced in size for arranging in the receiving apparatus (7).

3. Cylinder arrangement according to at least one of the preceding claims, the spacer discs (6) consisting of an elastically deformable material.

4. Cylinder arrangement according to at least one of the preceding claims, the spacer discs (6) being held in the receiving apparatus (7) in a positively locking manner.

5. Cylinder arrangement according to at least one of the preceding claims, the spacer discs (6) having an outer contour which is adapted to the inner shape of the receiving apparatus (7).

6. Cylinder arrangement according to Claim 1, the receiving apparatus (7) being arranged on the piston rod (3) in its free end region (8).

7. Cylinder arrangement according to Claim 1, the receiving apparatus (7) being arranged on the cylinder housing (2) of the cylinder (1).

8. Cylinder arrangement according to at least one of the preceding claims, at least one storage apparatus (9) for spacer discs (6) which are not arranged in the region of the piston rod (3) being provided in the region of the cylinder arrangement.

9. Cylinder arrangement according to Claim 8, the at least one storage apparatus (9) being arranged on the piston rod in its free end region.

10. Cylinder arrangement according to Claim 8, the at least one storage apparatus (9) being arranged on the cylinder housing of the cylinder.

## Revendications

1. Ensemble cylindre doté d'un cylindre (1), lequel comporte un boîtier de cylindre (2) et une tige de piston (3) extensible et rétractable saillant hors du boîtier de cylindre (2), et d'un ensemble de disques d'écartement (5) doté de disques d'écartement (6) pouvant être déplacés dans une position de stockage et dans une position de butée, dans lequel les disques d'écartement (6) forment une butée mécanique dans la position de butée et limitent la rétraction de la tige de piston (3) par rapport au boîtier de cylindre (2), afin de définir une position de butée pour la tige de piston (3), dans lequel la position de butée dépend du nombre de disques d'écartement (6) déplacés dans la position de butée, dans lequel les disques d'écartement (6) présentent une forme adaptée à la tige de piston (3) et sont agencés pour entourer au moins partiellement la tige de piston (3) dans la position de butée, dans lequel la butée est réalisée entre le boîtier de cylindre (2) et l'élément de butée relié à la tige de piston (3) et l'ensemble de disques d'écartement (5) ordonné, dans lequel l'ensemble de disques d'écartement (5) comporte un dispositif d'accueil destiné à accueillir les disques d'écartement (6) dans leur position de butée, que les disques d'écartement (6) agencés dans le dispositif d'accueil (7) dans leur position de butée présentent un écart radial par rapport à la tige de piston (3), et que les disques d'écartement (6) sont maintenus dans le dispositif d'accueil (7) par friction.

2. Ensemble cylindre selon la revendication 1, dans lequel les disques d'écartement (6) présentent une forme externe plus grande que la forme interne du dispositif d'accueil (7), et dans lequel la forme externe des disques d'écartement (6) peut rétrécir pour l'agencement dans le dispositif d'accueil (7).

3. Ensemble cylindre selon au moins une des revendications précédentes, dans lequel les disques d'écartement (6) sont constitués d'un matériau élastiquement déformable.

4. Ensemble cylindre selon au moins une des revendications précédentes, dans lequel les disques d'écartement (6) sont maintenus dans le dispositif d'accueil (7) par complémentarité de formes.

5. Ensemble cylindre selon au moins une des revendications précédentes, dans lequel les disques d'écartement (6) présentent un contour externe adapté à la forme interne du dispositif d'accueil (7).

6. Ensemble cylindre selon la revendication 1, dans lequel le dispositif d'accueil (7) est agencé sur la tige de piston (3) dans la zone d'extrémité (8) libre de celle-ci.

7. Ensemble cylindre selon la revendication 1, dans lequel le dispositif d'accueil (7) est agencé sur le boîtier de cylindre (2) du cylindre (1).

8. Ensemble cylindre selon au moins une des revendications précédentes, dans lequel au moins un dispositif de stockage (9) est prévu dans la zone de l'ensemble cylindre pour les disques d'écartement (6) qui ne sont pas agencés dans la zone de la tige de piston (3).

9. Ensemble cylindre selon la revendication 8, dans lequel le dispositif de stockage (9) est agencé sur la tige de piston dans la zone d'extrémité libre de celle-ci.

10. Ensemble cylindre selon la revendication 8, dans lequel le dispositif de stockage (9) est agencé sur le boîtier de cylindre du cylindre.
